# EUROPÄISCHE PATENTSCHRIFT

(11) **EP 2 514 905 B1**
(45) Veröffentlichungstag und Bekanntmachung des Hinweises auf die Patenterteilung: **14.09.2016**
(21) Anmeldenummer: 12164836.4
(22) Anmeldetag: 19.04.2012
(51) Int. Cl.: E06B 3/30, E06B 3/96

(54) **Fensterrahmen für ein Verbundfenster oder eine Verbundfenstertür**
Window frame for a coupled window or a coupled window door
Cadre de fenêtre pour une fenêtre composite ou une porte-fenêtre composite

(30) Priorität: 20.04.2011 DE 102011002201
(43) Veröffentlichungstag der Anmeldung: 24.10.2012
(73) Patentinhaber: G. S. Georg Stemeseder GmbH, 5322 Hof bei Salzburg (AT)
(72) Erfinder: Stemeseder, Edgar, 5020 Salzburg (AT)
(74) Vertreter: Kuhnen & Wacker

(56) Entgegenhaltungen:
- AT-A1- 506 611
- DE-C1- 10 037 880
- DE-U1- 20 009 250
- GB-A- 1 046 727
- US-A- 5 586 415

## Beschreibung

Die Erfindung betrifft einen Fensterrahmen für ein Verbundfenster oder eine Verbundfenstertür, gemäß dem Oberbegriff des Anspruches 1. Die Erfindung betrifft ferner ein Verbundfenster nach Anspruch 5 oder eine Verbundfenstertür nach Anspruch 6.

Im modernen Fensterbau spielen Verbundfenster bzw. Verbundfenstertüren eine wesentliche Rolle. In den nachfolgenden Erläuterungen wird in der Regel allgemein von Verbundfenstern gesprochen, wobei jedoch jeweils gleichermaßen auch Verbundfenstertüren gemeint sind. Bei derartigen Verbundfenstern sind die Fensterrahmen in der Regel zweiteilig ausgebildet, wobei ein Stockrahmenkörper in die Fensterlaibung eingesetzt wird und zur Aufnahme der statischen und dynamischen Belastungen dient, während eine hieran angebrachte Rahmenblende in der Regel einen effizienten Bewitterungsschutz und/oder gestalterische Freiheiten ermöglicht. Solche Verbundfenster werden zumeist als Holz-Aluminium-Verbundfenster ausgebildet, wobei der Stockrahmenkörper aus Holz besteht und die Rahmenblende durch das witterungsbeständige Aluminium besonders verschleißfest ist. Zudem ist hier eine beliebige Farbgestaltung möglich. Daneben gibt es allerdings auch Verbundfenster, bei denen andere Materialien miteinander kombiniert werden. Hierbei ist es üblich, sowohl für den Stockrahmenkörper als auch für die Rahmenblende die Wahl aus den Materialien Holz, Metall oder Kunststoff zu treffen, wobei auch für beide Elemente das gleiche Material eingesetzt werden kann.

Die Rahmenblende ist hierbei über geeignete Haltemechanismen am Stockrahmenkörper befestigt, wie z.B. Drehhalter, Drehcliphalter, Rastschienen oder dgl.. Hierbei bildet sich zwischen dem Stockrahmenkörper und der Rahmenblende ein Freiraum, welcher zumindest in einem Spalt besteht, zumeist jedoch insbesondere bei Holz-Aluminium-Fenstern einen oder mehrere Hohlräume enthält, die sich aufgrund der Profilierung der Rahmenblende ergeben. Dieser Freiraum dient der Hinterlüftung des Systems, so dass sich hier keine Feuchtigkeit ansammeln kann.

Aufgrund der sich zunehmend verschärfenden Energieeinsparverordnungen werden derartige Verbundfenster verstärkt in Gebäudebauweisen eingesetzt, die hohen energetischen Ansprüchen genügen, wie z.B. Passivhäuser. Diese Gebäudebauweisen berücksichtigen die Erkenntnis, dass der Fensterrahmen eine Wärmebrücke in der Außenhaut des Gebäudes darstellt. Daher wird zunehmend versucht, die Fensterrahmen geeignet mit zu dämmen, was in der Regel durch zusätzliche Dämmlagen erfolgt, die umlaufend in die Fensterlaibung eingebracht werden und stumpf am Fensterrahmen anstehen. Dabei überdecken diese Dämmlagen einen Teil der Außenfläche der Rahmenblende. Hierauf kommt in der Regel eine Putzschicht.

Eine besondere Anforderung an derartige Verbundfenster liegt in der geordneten Ableitung von Kondens- und Niederschlagswasser. Dies erfolgt in der Regel durch Wetterschutzschienen und/oder Ableitbleche bzw. Steinfensterbänke, welche am unteren Stockrahmenelement angeordnet sind. Das auftreffende Wasser wird hier zur Außenseite des Fensters abgeleitet und tropft dann in der Regel beabstandet von der Wand vom Ableitblech etc. ab. Ein derartiges Ableitblech etc. erstreckt sich hierbei seitlich zwischen den beiden Fensterlaibungen, so dass hier über die gesamte Breite eine zuverlässige Abführung des Wassers möglich ist.

Dies trifft allerdings nicht für Feuchtigkeit zu, welche im Bereich der seitlichen Laibungen kondensiert oder durch den Freiraum zwischen dem Stockrahmenkörper und einer Rahmenblende eintritt und somit der Schwerkraft folgend neben der Wetterschutzschiene bzw. dem Ableitblech in den Wandaufbau eindringt. Dies ist insbesondere dann problematisch, wenn dort Dämmstoffe vorliegen, was bei den neueren Bauweisen zunehmend der Fall ist. Deren Dämmwirkung kann vor allem beim Einsatz von Mineralwolle oder dgl. erheblich unter dieser Feuchtigkeitseinwirkung leiden. Diese Problematik besteht insbesondere dann, wenn ein Schlagregen auftritt, der von Wind begleitet ist, da hier unter dem Winddruck das Regenwasser in den Freiraum zwischen einer seitlichen Rahmenblende und dem dort aufrecht vorliegenden Stockrahmenkörper hineingetrieben wird.

Hierzu ist aus der DE 200 09 250 U1 eine Rahmenblende für ein Fenster oder eine Tür bekannt geworden, welche aus Profilschienen aus Metall ausgebildet und auf einen Stockrahmenkörper aus Holz aufgesetzt ist. Die Blendenteile der Rahmenblende stossen hier stumpf aufeinander und weisen dabei jeweils mehrere Kanäle bzw. Hohlräume auf der dem Stockrahmenkörper zugewandten Seite auf. Sie liegen unter Bildung eines Hinterlüftungsspalts beabstandet vom Stockrahmenkörper vor. In dem zur Fensteröffnung hin gerichteten Bereich ragen die Blendenteile bis in den Bereich der lichten Fensteröffnung hinein und bilden dabei jeweils einen offenen Kanal. Die weiter außen in Richtung zur Fensterlaibung vorliegenden Hohlräume der jeweiligen Blendenteile sind dagegen durch Dichtungsprofile derart abgedichtet, dass hier der Spalt zwischen dem Stockrahmenkörper und der Rahmenblende geschlossen ist. Damit aus dem zur Fensteröffnung hin offenen Kanal in den seitlichen Blendenteilen keine Feuchtigkeit in das darunter vorliegende Mauerwerk gelangt, ist hier ein Verschlusspfropfen eingesetzt, von dem Feuchtigkeit zum unteren horizontalen Blendenteil abgeführt wird.

Im Zusammenwirken mit den Dichtungsprofilen im Spalt zwischen dem Stockrahmenkörper und der Rahmenblende kann so im Normalfalle durch diesen Verschlusspfropfen eine geeignete Abdichtwirkung gegen an diesen offenen Stellen eindringendes Regenwasser erzielt werden. Allerdings ist hier der Bereich zwischen der Fensterlaibung und dem jeweiligen Dichtungsprofil weiterhin ungeschützt. Sollte es zu einer Beeinträchtigung oder Beschädigung der Dichtungsprofile kommen, so kann Regen in diesen Bereich dahinter gelangen. Ferner ist diese Konstruktion auch nicht geeignet, Kondenswasser aus dem Bereich zwischen der Fensterlaibung und dem Dichtungsprofil abzuführen. Somit können hier Feuchteschäden im Wandaufbau und ggf. insbesondere in einer Dämmlage nicht verhindert werden.

Derartige Fensterrahmen mit einem Dichtungsteil sind auch aus den Dokumenten AT 506 611 A1, GB 1,046,727 und DE 100 37 880 C1 bekannt geworden. Die vorliegende Erfindung geht von der oben diskutierten DE 200 09 250 U1 als nächstkommenden Stand der Technik aus.

Der Erfindung liegt daher die Aufgabe zugrunde, einen Fensterrahmen für ein derartiges Verbundfenster oder eine Verbundfenstertür derart weiterzubilden, dass eventuelle Feuchteschäden zuverlässig unterbunden werden können.

Diese Aufgabe wird durch einen Fensterrahmen mit den Merkmalen des Anspruches 1 gelöst.

Durch die vorliegende Erfindung wurde dabei erstmals die Problematik in diesem konstruktiven Bereich erkannt. Um dieser zu begegnen, sieht die Erfindung nun vor, in diesem kritischen Bereich ein spezielles Dichtungsteil anzuordnen und so einen Durchtritt der Feuchtigkeit auf den hier vorliegenden Wandaufbau zu verhindern. Damit lassen sich Feuchteschäden in diesem Bereich zuverlässig vermeiden.

Darüber hinaus lässt sich ein derartiges Dichtungsteil mit relativ geringem Aufwand bereitstellen und im Aufbau anordnen. Hierbei ist zum Teil auch eine Nachrüstung von eingebauten Fensterrahmen möglich. Dabei wird auch Vorteil daraus gezogen, dass der hier vorhandene Freiraum hierfür nutzbar ist.

So erstreckt sich das Dichtungsteil aus dem äußeren Eckbereich der Rahmenblende heraus in Richtung weg von der seitlichen Fensterlaibung und vom seitlichen Stockrahmenelement um ein vorbestimmtes Maß bis in den Bereich einer Fensterbank, da hierdurch ohne weiteres der gesamte, nicht durch das als Fensterbank dienende Ableitblech etc. abgedeckte Bereich am unteren Stockrahmenelement bzw. dem benachbarten Blendenteil abgedichtet werden kann. Das vorgesehene Längenmaß des Dichtungsteiles bestimmt sich dabei nach der Einputztiefe des Fensterrahmens im Wandaufbau, d.h. nach dem Abstand der Überdämmung, der Regenschutzschiene oder des Ableitblechs etc., ab dem die Feuchtigkeit geordnet abgeführt werden kann, vom äußeren Eckbereich des Fensterrahmens. Somit kann erfindungsgemäß mit geringem konstruktiven Aufwand eine wesentliche technologische Verbesserung an einem derartigen Fensterrahmen bewirkt werden.

Dabei ist das Dichtungsteil in Gestalt eines Winkelteils ausgebildet, dessen Schenkel sich in Richtung der sich in dem jeweiligen Eckbereich treffenden Blendenteile und aus diesem Eckbereich heraus erstrecken. Dann kann eine besonders zuverlässige Abdichtwirkung erzielt werden, da nicht nur unmittelbar am unteren Ende eines vertikalen Blendenteils eintretende Feuchtigkeit am Durchtritt in die Gebäudehülle gehindert wird, sondern auch über einen gewissen Höhenbereich eine Schutzwirkung erreicht wird. Der sich in Richtung eines vertikal ausgerichteten Blendenteils erstreckende Schenkel des Winkelteils des Dichtungsteils ermöglicht somit ein Auffangen von eventuell durch Winddruck eingetriebenen Regenwassers, so dass dieses zuverlässig von einem Eintritt in den seitlichen Wandbereich gehindert ist.

Vorteilhafte Weiterbildungen des erfindungsgemäßen Fensterrahmens sind Gegenstand der abhängigen Ansprüche 2 bis 4.

So ist es möglich, dass das Dichtungsteil in Einbaulage ein Gefälle in Richtung weg von einem seitlichen Stockrahmenelement aufweist. Auf diese Weise wird eingetretenes Wasser zuverlässig aus dem Eckbereich weg in Richtung zum Ableitblech etc. geführt, wo es geordnet abgeleitet werden kann. Ein Wasserstau in diesem Eckbereich wird somit zuverlässig unterbunden. Damit wird ein noch zuverlässiger Schutz gegen eintretende Feuchtigkeit erreicht.

Zudem kann im Dichtungsteil eine Ablaufrinne ausgebildet sein. Dann wird eventuell aufgesammelte Flüssigkeit noch gezielter abgeführt. Insbesondere ist es dann auch zuverlässiger möglich, die Feuchtigkeit vom Stockrahmenkörper oder der Rahmenblende fern zu halten, welche in manchen Ausführungsformen auch aus Holz, also einem durch Feuchtigkeit beeinträchtigbarem Material hergestellt sein können.

Ferner kann das Dichtungsteil als Formteil ausgebildet sein, wodurch dieses besonders preisgünstig in hoher Stückzahl bereitstellbar ist. Das Formteil ist dabei vorzugsweise als einstückiges Element ausgebildet.

Das an sich nicht beanspruchte Dichtungsteil ist dabei ein selbständig handelbares Gut, wobei es insbesondere auch als Nachrüstteil für bestehende Verbundfenster etc. einsetzbar ist.

Gemäß einem weiteren Aspekt der vorliegenden Erfindung wird nach Anspruch 5 ein Verbundfenster bzw. nach Anspruch 6 eine Verbundfenstertür bereitgestellt, welche einen erfindungsgemäßen Fensterrahmen, einen Fensterflügel mit Verglasung sowie eine Fensterbank aufweisen. Da hierbei erfindungsgemäß das Dichtungsteil im Fensterrahmen angeordnet ist, ergibt sich so ein wesentlich verbessertes Verbundfenster etc., bei dem Feuchtschäden besonders zuverlässig vermieden werden können.

Die Erfindung wird nachfolgend in Ausführungsbeispielen anhand der Figuren der Zeichnung näher erläutert. Es zeigt:
- Fig. 1: eine schematische perspektivische Ansicht einer erfindungsgemäßen Fensteranordnung gemäß einer ersten Ausführungsform;
- Fig. 2: eine Darstellung ähnlich Fig. 1, wobei jedoch die Rahmenblende und die Fensterlaibung weggelassen sind;
- Fig. 3: eine zweite Ausführungsform einer erfindungsgemäßen Fensteranordnung in einer schematischen perspektivischen Darstellung;
- Fig. 4: eine Ansicht ähnlich Fig. 3, wobei jedoch die Rahmenblende und die Fensterlaibung nicht dargestellt sind, und wobei das Dichtungsteil nicht erfindungsgemäß eingebaut ist;
- Fig. 5: eine Schnittansicht durch ein unteres Stockrahmenelement mit Blendenteil des Verbundfensters gemäß der zweiten Ausführungsform; und
- Fig. 6: einen Schnitt durch ein seitliches Stockrahmenelement mit Blendenteil dieser zweiten Ausführungsform.

Gemäß den Darstellungen in den Figuren 1 und 2 weist eine Fensteranordnung 1 ein Verbundfenster 2 auf, welches in eine Fensterlaibung 3 eines Bauwerks eingesetzt ist. Das Verbundfenster 2 ist hier als Holz-Aluminium-Fenster ausgebildet.

Es weist einen Stockrahmenkörper 21 auf, der aus Holz besteht und aus einer Mehrzahl um eine Verglasung umlaufender Stockrahmenelemente gebildet ist. In den Figuren 1 und 2 ist jeweils ein unteres Stockrahmenelement 21 a sowie ein seitliches Stockrahmenelement 21b gezeigt.

Auf den Stockrahmenkörper 21 ist eine Rahmenblende 22 aufgesetzt und dort befestigt, welche aus einer Mehrzahl von Aluminiumprofilen ausgebildet ist. In den Figuren 1 und 2 ist ein unteres Blendenteil 22a und ein seitliches Blendenteil 22b dargestellt, welche auf Gehrung miteinander verbunden sind.

Wie hieraus erkennbar ist, zeigen die Figuren 1 und 2 jeweils von der Gebäudeaußenseite gesehen das linke untere Eck des Verbundfensters 2. Hierbei ist festzuhalten, dass das nicht gezeigte rechte untere Eck des Verbundfensters 2 spiegelbildlich aufgebaut ist.

Das Verbundfenster 2 weist ferner eine äußere Fensterbank 23 auf, die hier als Aluminiumprofil ausgebildet ist und als Ableitblech für Regenwasser dient. Ferner weist das Verbundfenster 2 eine innere Fensterbank 24 auf, welche im gezeigten Ausführungsbeispiel aus Holz gebildet ist.

Wie insbesondere aus Fig. 1 erkennbar ist, ist die äußere Fensterbank 23 bis über die seitlichen Aufkantungen hinweg in der Fensterlaibung 3 überdämmt und eingeputzt. Ferner ist auch das seitliche Blendenteil 22b größtenteils durch die Fensterlaibung 3 überdeckt. Dies gilt gleichermaßen für das hier nicht gezeigte seitliche Blendenteil auf der anderen Seite sowie ein oberes Blendenteil, welche ebenfalls im weiten Maße überdämmt und eingeputzt sind.

Aufgrund dieser Einbausituation des Verbundfensters 2 in der Fensterlaibung 3 ergibt sich, dass die äußere Fensterbank 23 nicht soweit bis zum seitlichen Rand des Stockrahmenkörpers 21 reicht, wie das jeweils benachbarte seitliche Blendenteil 22b. Daher ist entsprechend der Darstellung in Fig. 2 ein winkelförmiges Dichtungsteil 25 vorgesehen, welches im Bereich zwischen der Rahmenblende 22 und dem Stockrahmenkörper 21 angeordnet ist. Dieses Dichtungsteil 25 dichtet somit diesen Seitenbereich am Fensterrahmen ausgehend von der Fensterlaibung 3 bis über die Fensterbank 23 hinweg ab.

Zur Veranschaulichung sind hierzu in Fig. 2 das untere Blendenteil 22a und das seitliche Blendenteil 22b weggelassen. Dagegen ist in Fig. 2 eine Blendenhalteprofilschiene 26 ersichtlich, an welcher das untere Blendenteil 22a befestigt ist. Dabei ist durch Pfeile P1 schematisch gezeigt, auf welchem Wege Wasser insbesondere bei einem Schlagregenvorkommen in diesen Eckbereich des Fensterrahmens eindringen kann. Aufgrund der Abdichtwirkung des Dichtungsteils 25 wird dieses Wasser jedoch dort gesammelt und dann in Richtung weg von der Fensterlaibung 3 und dem seitlichen Blendenteil 22b hin zur äußeren Fensterbank 23 geleitet, wie durch einen weiteren Pfeil P2 angedeutet ist. Hierdurch ist eine geordnete Abführung der Feuchtigkeit möglich.

Das Dichtungsteil 25 weist hierzu einen horizontalen Schenkel 25a auf, welcher so ausgestaltet ist, dass er im eingebauten Zustand ein Gefälle in Richtung weg von dem seitlichen Stockrahmenelement 21b bildet. Das Wasser folgt dann der Schwerkraft und strömt auf die äußere Fensterbank 23. Das Dichtungsteil 25 weist ferner einen vertikalen Schenkel 25b auf, der ein Vordringen von eingetretenem Wasser in seitlicher Richtung in das Mauerwerk etc. verhindert. Die Länge des horizontalen Schenkels 25a bestimmt sich nach den Anforderungen des jeweiligen Anwendungsfalles. Der horizontale Schenkel 25a ist in der Regel mit einem derartigen Längenmaß ausgebildet, dass er über einen gewissen Überlappungsbereich über die Fensterbank 23 vorsteht.

In Fig. 2 ist ferner noch schematisch ein Drehcliphalter 27 zur Befestigung des seitlichen Blendenteils 22b gezeigt, sowie eine Stockdichtung 28, welche mitwirkt, um ein Eintreten von Regenwasser in den Freiraum zwischen den seitlichen Blendenteil 22b und den seitlichen Stockrahmenelement 21b zu verhindern.

In den Figuren 3 bis 6 ist eine weitere Ausführungsform einer Fensteranordnung 1' gezeigt. Ein hier dargestelltes Verbundfenster 2' unterscheidet sich von jenem der ersten Ausführungsform insbesondere dadurch, dass anstelle eines Ableitblechs eine Steinplatte als äußere Fensterbank 23' eingesetzt wird. Diese ist dabei in der üblichen Weise in einer Fensterlaibung 3' eingeputzt.

Dabei weist das Verbundfenster 2' in an sich identischer Weise zur ersten Ausführungsform einen Stockrahmenkörper 21' mit einem unteren Stockrahmenelement 21a' und einen seitlichen Stockrahmenelement 21b' auf. Hierauf aufgesetzt ist eine Rahmenblende 22' mit einem unteren Blendenteil 22a' und einem seitlichen Blendenteil 22b'. Auch in dieser Ausführungsform ist in den Figuren 3 und 4 jeweils nur das von der Außenseite betrachtet linke untere Eck des Verbundfensters 2' gezeigt. Die anderen Bereiche des Verbundfensters 2' sind in analoger Weise ausgestaltet. Dabei ist das Verbundfenster 2 auch hier als Holz-Aluminium-Fenster ausgebildet.

Im Unterschied zur ersten Ausführungsform weist das Verbundfenster 2' ferner eine Bankanschlussprofilschiene 29' auf, welche in an sich herkömmlicher Weise einen Verbindungsanschluss zwischen dem unteren Blendenteil 22a' und der Fensterbank 23' herstellt. Daneben enthält auch das Verbundfenster 2' eine Blendenhalteprofilschiene 26' sowie Drehcliphalter 27' zur Befestigung der Blendenteile und eine Stockdichtung 28'. Gleichermaßen ist eine innere Fensterbank 24' aus Holz vorgesehen.

Wie insbesondere aus Fig. 4 ersichtlich ist, wird auch hier in Richtung der Pfeile P1 eintretendes Wasser in geordneter Weise weg vom laibungsseitigen Rand der Rahmenblende 22' in Richtung des Pfeiles P2 auf die äußere Fensterbank 23' abgeleitet. Auch hier wird somit durch das - allerdings nicht erfindungsgemäß eingebaute - Dichtungsteil 25' ein Eintritt von Feuchtigkeit in das Mauerwerk etc. im Eckbereich des Verbundfenster 2' zuverlässig vermieden.

In den Figuren 5 und 6 sind Schnitte durch Rahmenteile des Fensterrahmens des Verbundfensters 2' gezeigt. Fig. 5 zeigt dabei einen Schnitt durch das untere horizontale Rahmenteil des Verbundfensters 2', während Fig. 6 einen Schnitt durch ein seitliches, vertikales Rahmenteil darstellt. Die Schnitte sind jeweils so gesetzt, dass das Dichtungsteil 25' mit umfasst ist.

Gemäß der Darstellung in Fig. 5 ist das untere Blendenteil 22a' auf das untere Stockrahmenelement 21a' aufgesetzt. Zur Vereinfachung der Darstellung ist hierbei die Blendenhalteprofilschiene 26' ebenso wenig gezeigt, wie die Drehcliphalter, mit welchen die Bankanschlussprofilschiene 29' am unteren Stockrahmenelement 21a' befestigt ist. Aus Fig. 5 ist ersichtlich, wie ein horizontaler Schenkel 25a' des Dichtungsteils 25' den Freiraum zwischen der Außenseite des unteren Blendenteils 22a' und der Außenseite des unteren Stockrahmenelements 21a' abdichtend ausfüllt. Dabei ist im Dichtungsteil 25' ferner eine Ablaufrinne 25c' ausgebildet, wie im Schnitt in Fig. 5 unmittelbar ersichtlich ist. In dieser Ablaufrinne sammelt sich die Feuchtigkeit und wird aufgrund des vom Dichtungsteils 25' gegebenen Gefälles weg von der Seite des Fensterrahmens hin zur Fensterbank 23' geleitet.

Gleichzeitig ist das Dichtungsteil 25' so ausgebildet, dass es den Raum zwischen dem unteren Blendenteil 22a' und der Bankanschlussprofilschiene 29' abdichtend schließt.

In Fig. 6 ist ein Schnitt durch ein seitliches Stockrahmenelement 21b' gezeigt, wobei es sich im gezeigten Beispiel um das rechte Stockrahmenelement handelt. Auf dieses ist mittels nicht dargestellter Drehcliphalter das seitliche Blendenteil 22b' aufgesetzt und dadurch festgelegt. In Fig. 6 ist ferner ein vertikaler Schenkel 25b' des Dichtungsteils 25' gezeigt, der hier einen seitlichen Abschluss und damit eine Abdichtung zur dort vorliegenden Fensterlaibung herstellt.

Das Dichtungsteil 25' erstreckt sich hier somit wie bereits in der ersten Ausführungsform im äußersten Eckbereich und um ein vorbestimmtes Maß entlang dem jeweiligen laibungsseitigen Rand der beiden hier aufeinander stossenden Blendenteile 22a' und 22b'.

Die Erfindung lässt neben der gezeigten Ausführungsform weitere Gestaltungsansätze zu.

So ist es nicht zwingend erforderlich, am horizontalen Schenkel 25a des Dichtungsteils 25 ein Gefälle vom seitlichen laibungsseitigen Rand im unteren Bereich der Rahmenblende 22 bzw. 22' in Richtung zur Fensterbank 23 herzustellen. Sofern nur mit einer sehr geringen Wassermenge zu rechnen ist, kann auch die üblicher Weise auftretende Verdunstung ausreichend sein, um auf dem Dichtungsteil 25 vorliegendes Wasser wieder zu entfernen.

Ferner ist es auch nicht erforderlich, dass im Dichtungsteil eine Ablaufrinne ausgebildet ist.

Im gezeigten Ausführungsbeispiel ist das Dichtungsteil als einstückiges Formteil aus einem elastischen Kunststoff ausgebildet. Es ist jedoch auch möglich, hier ein Verbundteil beispielsweise mit einer Metallsehne einzusetzen, wodurch eine größere Stabilität und insbesondere Formbeständigkeit erreicht wird. Andererseits ist es grundsätzlich auch möglich, das Dichtungsteil vor Ort direkt im Freiraum zwischen der Rahmenblende und dem Stockrahmenkörper auszubilden und so eine besonders zuverlässige Dichtwirkung zu erzielen. Hierzu kann beispielsweise Silikon eingesetzt werden.

Ferner kann es sich bei der Fensteranordnung 1 bzw. 1' sowohl um ein normales Verbundfenster als auch um eine Verbundfenstertür, d.h. eine Balkon- oder Terrassentür oder dgl. handeln. Auch im Wintergartenbereich kann die Fensteranordnung 1 bzw. 1' unmittelbar eingesetzt werden.

Die Fensteranordnung 1 bzw. 1' kann ferner ein Fenster mit Festverglasung oder auch ein Fenster mit einem oder mehreren Fensterflügeln sein.

Obwohl Fensteranordnungen in der Regel eine rechteckige Form aufweisen, kann auch im Rahmen der Erfindung hiervon abgewichen werden. So können ohne weiteres auch dreieckige Fenster oder Fensteranordnungen mit mehr als vier Ecken, mit gewölbten Abschnitten etc. erfindungsgemäß ausgestaltet werden.

In den vorliegenden Ausführungsbeispielen sind Fensteranordnung 1 bzw. 1' nach Art eines Holz-Aluminium-Verbundfensters gezeigt; erfindungsgemäß können jedoch auch andere Materialien miteinander kombiniert sein, so z.B. ein Verbundfenster mit einem Stockrahmenkörper aus Holz und einem Blendrahmen ebenfalls aus Holz. In diesem Beispiel ist dann der Freiraum zwischen dem Stockrahmenkörper und dem Blendrahmen in der Regel nur schlitzartig, wobei jedoch weiterhin Raum für das Dichtteil gegeben ist. Dieses ist dann nur ggf. entsprechend abzuwandeln bzw. anzupassen hinsichtlich seiner Gestalt.

## Patentansprüche

1. Fensterrahmen für ein Verbundfenster (1; 1') oder eine Verbundfenstertür, mit einem Stockrahmenkörper (21; 21') und einer Rahmenblende (22; 22'), welche hieran unter Bildung eines dazwischen vorliegenden Freiraums befestigt ist, wobei der Stockrahmenkörper (21; 21') mehrere, jeweils paarweise in einem Eckbereich miteinander verbundene Stockrahmenelemente (21a, 21b; 21a', 21b') aufweist, und wobei die Rahmenblende (22; 22') mehrere Blendenteile (22a, 22b; 22a', 22b') aufweist, von denen sich jeweils zwei in einem Eckbereich des Fensterrahmens treffen,
wobei im Freiraum zwischen dem Stockrahmenkörper (21; 21') und der Rahmenblende (22; 22') jeweils ein Dichtungsteil (25; 25') in einem Eckbereich des Fensterrahmens angeordnet ist, der durch ein in der Einbaulage unteres Stockrahmenelement (21a; 21a') und ein benachbartes seitliches Stockrahmenelement (21b; 21b') gebildet ist, wobei sich das Dichtungsteil (25; 25') zumindest aus dem Eckbereich heraus in Richtung weg vom seitlichen Stockrahmenelement (21b; 21b') erstreckt, und wobei das Dichtungsteil (25; 25') in Gestalt eines Winkelteils ausgebildet ist,
**dadurch gekennzeichnet,**
**dass** das Dichtungsteil (25; 25') Schenkel (25a, 25b; 25a', 25b') aufweist, die sich in Richtung der sich in dem jeweiligen Eckbereich treffenden Blendenteile (22a, 22b; 22a'; 22b') erstrecken,
wobei sich das Dichtungsteil (25; 25') aus dem äußeren Eckbereich der Rahmenblende (22; 22') heraus in Richtung weg von, im Einbauzustand, der seitlichen Fensterlaibung und vom seitlichen Stockrahmenelement (21b; 21b') um ein vorbestimmtes Maß bis in den Bereich einer Fensterbank erstreckt, wobei hierdurch der gesamte, nicht durch ein als Fensterbank dienendes Ableitblech etc. abgedeckte Bereich abgedichtet werden kann.

2. Fensterrahmen nach Anspruch 1, **dadurch gekennzeichnet, dass** das Dichtungsteil (25; 25') in Einbaulage ein Gefälle in Richtung weg von einem seitlichen Stockrahmenelement (21b; 21b') aufweist.

3. Fensterrahmen nach Anspruch 1 oder 2, **dadurch gekennzeichnet, dass** im Dichtungsteil (25') eine Ablaufrinne (25c') ausgebildet ist.

4. Fensterrahmen nach einem der Ansprüche 1 bis 3, **dadurch gekennzeichnet, dass** das Dichtungsteil (25; 25') als, vorzugsweise einstückiges, Formteil ausgebildet ist.

5. Verbundfenster (2; 2'), mit einem Fensterrahmen nach einem der Ansprüche 1 bis 4, einer Verglasung und einer Fensterbank (23; 23').

6. Verbundfenstertür, mit einem Fensterrahmen nach einem der Ansprüche 1 bis 4, einer Verglasung und einer Fensterbank.

## Claims

1. Window frame for a composite window (1; 1') or a composite window door, with a block frame body (21; 21') and a frame trim (22; 22') that is attached to the frame body to form an intermediate free space, wherein the block frame body (21; 21') possesses a plurality of block frame elements (21a, 21 b; 21 a', 21b') that are connected to one another in a corner area in pairs, and wherein the frame trim (22; 22') possesses a plurality of trim components (22a, 22b; 22a', 22b'), of which each two meet each other in a corner area of the window frame,
wherein a sealing component (25; 25') is arranged in the intermediate free space between the block frame body (21; 21') and the frame trim (22; 22') in a corner area of the window frame formed by a lower block frame element (21a; 21a') in the installed location and an adjacent lateral block frame element (21b; 21b'), wherein the sealing component (25; 25') extends at least from the corner area away from the lateral block frame element (21b; 21b'), and wherein the sealing component (25; 25') is designed in the shape of an angled component,
**characterised in that**,
the sealing component (25; 25') possesses arms (25a, 25b; 25a', 25b') that extend in the direction of the trim components (22a, 22b; 22a', 22b') that meet in the respective corner area,
wherein the sealing component (25; 25') extends from the outer corner area of the frame trim (22; 22') in a direction away from, in the assembled state, the lateral window soffit and from the lateral block frame element (21b; 21b') by a predetermined degree into the area of a windowsill, wherein the whole covered area can thereby be sealed, not by a deflector plate etc. that serves as a windowsill.

2. Window frame according to claim 1, **characterised in that** the sealing component (25; 25') in the assembled state slopes away from a lateral block frame element (21b; 21b').

3. Window frame according to claim 1 or 2, **characterised in that** a drainage channel (25c') is formed in the sealing component (25').

4. Window frame according to one of claims 1 to 3, **characterised in that** the sealing component (25; 25') is designed as a preferably one-piece moulded article.

5. Composite window (2; 2') comprising a window frame according to one of claims 1 to 4, a glazing and a window sill (23; 23').

6. Composite window door comprising a window frame according to one of claims 1 to 4, a glazing and a window sill.

## Revendications

1. Cadre de fenêtre pour une fenêtre composite (1 ; 1') ou une porte-fenêtre composite, comprenant un corps de cadre dormant (21 ; 21') et un battant de cadre (22 ; 22'), qui est fixé à ce dernier en formant un espace libre intercalé, dans lequel le corps de cadre dormant (21 ; 21') présente plusieurs éléments de cadre dormant (21a, 21b ; 21a', 21b') reliés respectivement par paire les uns aux autres dans une zone d'angle, et dans lequel le battant de cadre (22 ; 22') présente plusieurs parties de battant (22a, 22b ; 22a', 22b'), parmi lesquelles respectivement deux se rencontrent dans une zone d'angle du cadre de fenêtre,
dans lequel est disposée, dans l'espace libre entre le corps de cadre dormant (21 ; 21') et le battant de cadre (22 ; 22'), respectivement une partie d'étanchéité (25 ; 25') dans une zone d'angle du cadre de fenêtre, qui est formée par un élément de cadre dormant (21a ; 21a') inférieur dans la position de montage et par un élément de cadre dormant (21b ; 21b') latéral adjacent, dans lequel la partie d'étanchéité (25 ; 25') s'étend au moins hors de la zone d'angle en direction s'éloignant de l'élément de cadre dormant (21b ; 21b') latéral, et dans lequel la partie d'étanchéité (25 ; 25') est réalisée sous la forme d'une partie angulaire,
**caractérisé en ce**
**que** la partie d'étanchéité (25 ; 25') présente des branches (25a, 25b ; 25a', 25b'), qui s'étendent dans la direction des parties de battant (22a, 22b ; 22a' ; 22b') se rencontrant dans la zone d'angle respective,
dans lequel la partie d'étanchéité (25 ; 25') s'étend hors de la zone d'angle extérieure du battant de cadre (22 ; 22') en direction s'éloignant, dans l'état de montage, de l'intrados de fenêtre latéral et de l'élément de cadre dormant (21b ; 21b') latéral d'une valeur prédéfinie jusque dans la zone d'un rebord de fenêtre, dans lequel l'ensemble de la zone non recouverte par une tôle déflectrice faisant office de rebord de fenêtre peut être de ce fait étanchéifiée.

2. Cadre de fenêtre selon la revendication 1, **caractérisé en ce que** la partie d'étanchéité (25 ; 25') présente, en position de montage, une pente en direction s'éloignant d'un élément de cadre dormant (21b ; 21b') latéral.

3. Cadre de fenêtre selon la revendication 1 ou 2, **caractérisé en ce qu'**une gouttière (25c') est réalisée dans la partie d'étanchéité (25').

4. Cadre de fenêtre selon l'une quelconque des revendications 1 à 3, **caractérisé en ce que** la partie d'étanchéité (25 ; 25') est réalisée sous la forme d'une partie moulée de préférence d'un seul tenant.

5. Fenêtre composite (2 ; 2') comprenant un cadre de fenêtre selon l'une quelconque des revendications 1 à 4, un vitrage et un rebord de fenêtre (23 ; 23').

6. Porte-fenêtre composite, comprenant un cadre de fenêtre selon l'une quelconque des revendications 1 à 4, un vitrage et un rebord de fenêtre.
